# EUROPÄISCHE PATENTSCHRIFT

(11) **EP 0 544 029 B1**
(45) Veröffentlichungstag und Bekanntmachung des Hinweises auf die Patenterteilung: **08.11.1995**
(21) Anmeldenummer: 91120231.5
(22) Anmeldetag: 27.11.1991
(51) Int. Cl.: E03F 5/10, E03F 7/02

(54) **Tauchwandkappe für eine schwimmende Tauchwand**
Guide cap for floating barrage
Chapeau de guidage pour barrage flottant

(43) Veröffentlichungstag der Anmeldung: 02.06.1993
(73) Patentinhaber: Weikopf, Manfred, D-47804 Krefeld (DE)
(72) Erfinder: Weikopf, Manfred, D-47804 Krefeld (DE)

(56) Entgegenhaltungen:
- DE-A- 3 503 407
- DE-U- 9 101 310
- FR-A- 2 337 232

## Beschreibung

Die Erfindung bezieht sich auf eine Tauchwandkappe für schwimmende Tauchwände nach dem Oberbegriff des Anspruches 1.

Schwimmende Tauchwände sind gemäß Patent DE 35 03 407 bekannt und besitzen im Randbereich einen Rollkreis, der den jeweiligen örtlich bedingten Einbauverhältnissen anzupassen ist, was im Hinblick auf eine Serienproduktion von entscheidendem Nachteil ist, weil die Kantengeometrie in Verbindung mit den Widerlagermaßen für jedes einzelne Projekt gesondert zu berechnen und zu zeichnen ist.

Der vorliegenden Erfindung liegt die Aufgabe zu Grunde, die Fertigungs -und Handhabungstechniken im Sinne einer optimalen Serienproduktion zu verbessern, damit der große Bedarf an schwimmenden Tauchwänden zum Einbau in Entlastungsanlagen usw. kostengünstiger erfolgen kann. Weitere Verbesserungen ergeben sich gemäß dieser Erfindung in Punkto:
a) Baugleiche Tauchwandkappen für variable Einbaulängen
b) Umströmungssicherung mittels Dichtschürze
c) Reduzierung der vertikalen Gleitreibung
d) Verschiebemöglichkeit der Tauchwandkappe zur örtlichen Anpassung
Die Lösung dieser Aufgabe wird erfindungsgemäß dadurch erreicht, daß die Tauchwandkappen schwimmender Tauchwände mit einer polygonzugartigen Außenseite versehen werden, die sich zumindest einem Mindestrollkreisdurchmesser anpassen.

Diese Ausbildung der Außenseite hat den wesentlichen Vorteil, daß alle größeren Rollkreise, sprich schwimmende Tauchwände unterschiedlicher Baulängen, mit ein und der selben Tauchwandkappe bei gleichbleibendem Hutprofil herstellbar und damit für die Serienfertigung besser geignet sind. Zur Verbesserung der Führungseigenschaften werden erfindungsgemäß die Tauchwandkappen zur Seitenbegrenzung bzw. zur Lastabtragung aus anstehendem Fließdruck mit Rollenlager ausgestattet. Zum Ausgleich von bauwerkseitigen Aufmaßfehlern können die Tauchwandkappen auf einem mittig verlaufenden Steg der Tauchwandaußenseite verschieblich angeordnet und mittels Bolzen festgesetzt werden. Damit ein Umlauf von Schwimmstoffen in dem Bereich des Hutprofiles ausgeschlossen werden kann, ist die Anordnung einer elastischen Dichtschürze an den Außenseiten der schwimmenden Tauchwand über die ganze Tauchwandhöhe vorgesehen, die wiederum auf der Abkantung des Hutprofiles aufliegt und die damit die vollständige Abdichtung bewirkt.

Eine vorteilhafte Ausgestaltung der Erfindung ist Gegenstand der Patentansprüche 1 bis 5 und wird in der Zeichnung eines Ausführungsbeispieles näher veranschaulicht.

Es zeigt Fig. 1 eine Ansicht der Tauchwandkappe (8) mit Schnittdarstellung des senkrecht verlaufenden Nutengrundes (13);
- Fig. 2: eine Schnittdarstellung der Tauchwandkappe (8) und des hutförmigen Führungsprofiles (1) in Höhe der Mittellinie (11) aus Fig. 1.

In Fig. 1 ist in der Ansicht die Tauchwandkappe (8) mit der polygonzugartigen Außenkante (3) zu erkennen, wobei verdeutlicht wird, daß eine seitliche Verschiebung (17) der Tauchwandkappe (8) und deren Festsetzung mittels Bolzen (20) im Bereich der Langlochanpassung (21) ermöglicht wird. Weiterhin wird ebenfalls die unabhängige Nutzung der Tauchwandkappe (8) beispielhaft für alle größeren Rollkreise (5,6,7) zeichnerisch festgehalten, wobei das seitenbegrenzende Rollenlager (2) mit dem Rollpunkt (12) auf dem Nutengrund (13) des hutförmigen Führungsprofils (1) aufliegt.

Der angeführte Schnitt 'A - A' wird in Fig. 2 zeichnerisch behandelt, wobei die Lage der Tauchwandkappe (8) mit der Führungsmöglichkeit der Rollenlager (2) innerhalb des hutförmigen Führungsprofiles (1), sowie die Abdichtung mittels der elastischen Dichtschürze (24) ersichtlich wird. Weiterhin ist zu erkennen, daß die Tauchwandkappe (8) durch Ausbildung einer Nut (16) auf dem Steg (18) mittels seitlicher Verschiebung (17) und Festsetzung durch Bolzen (20) arretiert werden kann.

## Patentansprüche

1. Tauchwandkappe für eine schwimmende Tauchwand, die in einem hutförmigen Führungsprofil (1) mittels eingepaßter Rollenlager (2) geführt wird, dadurch gekennzeichnet, daß sie eine polygonzugartig geformte Außenkante (3) besitzt, die in allen Eckpunkten (4) einem Mindestrollkreis (5) angepaßt ist, wodurch erreicht wird, daß bei allen größeren Rollkreisen (6,7) eine baugleiche Tauchwandkappe (8) entsprechend einer vorgegebenen Tauchwandhöhe (9) zu verwenden ist,
daß sich im Schnittpunkt (10) aller Rollkreise (5,6,7) und der räumlich verlaufenden Mittellinie (11) der Tauchwand (23) ein Rollpunkt (12) eines seitenbegrenzenden Rollenlagers (2) befindet, welches zumindest einseitig den Nutengrund (13) des hutförmigen Führungsprofiles (1) berührt.

2. Tauchwandkappe nach Anspruch 1 dadurch gekennzeichnet, daß weitere Rollenlager (2) je Tauchwandseite zumindest zwei in der dem Wasserdruck (14) entgegengesetzten Tauchwandseite (15) angeordnet werden.

3. Tauchwandkappe nach einem der Ansprüche 1 oder 2 dadurch gekennzeichnet, daß die eigentliche Tauchwandkappe (8) eine vertikal verlaufende Nut (16) aufweist, mit deren Hilfe eine mögliche seitliche Verschiebung (17) auf dem Steg (18) welche auf der Außenseite der eigentlichen Tauchwand (22) befestigt ist, vorgenommen werden kann.

4. Tauchwandkappe nach Anspruch 3 dadurch gekennzeichnet, daß eine mögliche seitliche Verschiebung (17) mittels zumindest zweier Bolzen (20) durch Verschraubung und entsprechender Langlochanpassung (21) im Steg (18) festgesetzt werden kann.

5. Tauchwandkappe nach einem der Anspüche 1 - 4 dadurch gekennzeichnet, daß gegebenenfalls zur besseren Abdichtung an der Außenseite (22) der schwimmenden Tauchwand (23) eine über die ganze Tauchwandhöhe (9) verlaufende elastische Dichtschürze (24) angeordnet wird, die sich wasserdruckseitig an die Abkantung (25) des Hutprofiles (1) anpaßt.

## Claims

1. Slip-on guide cap for floating barrage moving on roller bearings (2) fitted into a hat-shaped guide profile (1), one important characteristic feature being the polygonal external edge (3) adjusted to a minimum rolling circle (5) at all corners (4). With all larger rolling circles (6,7), this permits the use of a guide cap of identical design (8) in accordance with a prescribed barrage height (9).
The second characteristic feature is the rolling point (12) of a side control roller bearing (2) at the intersection (10) of all rolling circles (5,6,7) and the centre line (11) of the barrage (23). Such side control roller bearing (2) touches the groove base (13) of the hat-shaped guide profile (1) on at least one side.

2. Slip-on guide cap as per Claim 1, the characteristic feature being the provision of additional roller bearings (2) on each barrage side, at least two of these being positioned on the side of the barrage (15) opposite the water pressure (14).

3. Slip-on guide cap as per either one of Claims 1 and 2, the characteristic feature being that the actual guide cap (8) has a groove runnning in a vertical direction (16) permitting a sideways movement (17) on the web (18) fixed to the lateral edge of the actual barrage (22).

4. Slip-on guide cap as per Claim 3, the characteristic feature being the possibility of lateral movement (17) by means of at least two screw-fixed bolts (20) and a corresponding long-hole adjustment (21) in the web (18).

5. Slip-on guide cap as per either one of Claims 1 to 4, the characteristic feature being the fact that, if required for an improved sealing on the lateral edge (22) of the floating barrage (23), a flexible sealing apron (24) is provided along the full height of the barrage (9), adjusting to the bevelled edge (25) of the hat-shaped profile (1), on the water pressure side.

## Revendications

1. Chapeau de guidage à rapporter pour barrage flottant, guidé par un profilé de guidage en forme de U renversé (1) au moyen de paliers à rouleaux emboîtés (2), caractérisé par le fait qu'il possède une arête extérieure (3) de tracé polygonal, qui est adaptée à un cercle de roulement minimal (5) à tous les angles (4), ce qui permet d'obtenir que pour tous les cercles primitifs plus grands (6,7), on peut utiliser un chapeau de guidage pour barrage flottant de construction identique (8) correspondant à une hauteur de barrage déterminée (9);
et caractérisé par le fait qu'au point de rencontre (10) de tous les cercles de roulement (5,6,7) et de la ligne médiane (11) du barrage (23) qui se délace dans l'espace, il se trouve un point de roulement (12) d'un palier à rouleaux limitant latéralement (2) qui touche au moins d'un côté le fond de la gorge (13) du profilé en forme de U renversé (1).

2. Chapeau de guidage à rapporter suivant revendication 1, caractérisé par le fait que chaque côté du barrage peut être doté d'autres paliers à rouleaux (2), dont au moins deux qui soient disposés du côté du barrage (15) opposé à la pression de l'eau (14).

3. Chapeau de guidage à rapporter suivant revendication 1 ou 2, caractérisé par le fait que le chapeau de guidage proprement dit (8) présente une gorge verticale (16), à l'aide de laquelle il est possible d'effectuer un décalage latéral (17) sur l'entretoise (18) qui est fixée au bord extérieur latéral du barrage proprement dit (22).

4. Chapeau de guidage à rapporter suivant revendication 3, caractérisé par le fait qu'il est possible d'obtenir un certain décalage latéral (17) à l'aide de deux boulons (20) serrés à vis et d'une adaptation des trous oblongs (21) sur l'entretoise (18).

5. Chapeau de guidage à rapporter suivant une des revendications 1-4, caractérisé par le fait que le cas échéant, pour obtenir une meilleure étanchéité, un tablier élastique d'étanchéité (24) est disposé sur le bord extérieur latéral (22) du barrage flottant (23) sur toute la hauteur (9) de celui-ci, lequel tablier s'adapte à l'arête (25) du profilé en forme de U renversé (1) du côté où règne la pression de l'eau.
